# FASCICULE DE BREVET EUROPEEN

(11) **EP 0 903 293 B1**
(45) Date de publication et mention de la délivrance du brevet: **26.05.2004**
(21) Numéro de dépôt: 98401981.0
(22) Date de dépôt: 04.08.1998
(51) Int. Cl.: B65B 25/20, B65B 63/04, B65D 85/18

(54) **Procédé de conditionnement de gants et gants ainsi conditionnés**
Verfahren zum Verpacken von Handschuhen und dadurch verpackten Handschuhen
Process for packaging gloves and packaged gloves

(30) Priorité: 12.09.1997 FR 9711360
(43) Date de publication de la demande: 24.03.1999
(73) Titulaire: HUTCHINSON, 75008 Paris (FR)
(72) Inventeur: Lesenne, Yves, 60700 Pont Sainte Maxence (FR); Labbe, Hervé, 60600 Clermont (FR)
(74) Mandataire: Jacquard, Philippe Jean-Luc

(56) Documents cités:
- EP-A- 0 796 791
- DE-A- 2 653 101
- DE-A- 3 636 474
- FR-A- 2 712 565
- FR-A- 2 742 130
- US-A- 3 003 621
- US-A- 3 750 916
- US-A- 3 757 937

## Description

La présente invention a pour objet un procédé de conditionnement de gants.

Les gants, notamment les gants en matière plastique à usage ménager ou autre, sont habituellement présentés dans un étui dans lequel ils sont pliés.

US 3 750 916 et EP 796 791 décrivent des procédés et dispositif de l'art antérieur.

Un tel conditionnement est relativement mou, ce qui se traduit souvent par un aspect relativement peu attrayant ou bien encore par un volume non optimal qui peut être notamment dû à la présence d'air à l'intérieur des gants.

La présente invention concerne un procédé permettant d'obtenir un emballage rigide qui permet de remédier au moins partiellement aux inconvénients précités.

L'invention concerne ainsi un procédé de conditionnement de gants comportant les étapes suivantes :
a) poser des gants à plat sur un premier et un deuxième supports espacés l'un de l'autre de sorte qu'une première région des gants repose sur le premier support et qu'une deuxième région des gants repose sur le deuxième support ;
b) disposer sur la première région des gants une pièce de sabrage ;
c) déplacer le premier et le deuxième supports l'un par rapport à l'autre de manière à poser le deuxième support sur le premier support tout en pliant les gants en deux autour d'une extrémité de la pièce de sabrage ;
d) transférer l'ensemble constitué des gants pliés et de la pièce de sabrage vers un poste d'emballage.

Au moins un des premier et deuxième supports peut être un dispositif à courroie, celui-ci pouvant présenter une face supérieure et une face inférieure d'entraînement.

Lors de l'étape d), le transfert peut s'effectuer en poussant ledit ensemble vers le poste d'emballage.

Selon un mode de réalisation préféré, le premier et le deuxième supports sont des dispositifs à courroie ou a rouleaux et, lors de l'étape c), les gants et la pièce de sabrage sont pincés entre les deux dispositifs à courroie ou à rouleaux et, lors de l'étape d), ledit transfert est effectué en mettant en mouvement les courroies et/ou les rouleaux dudit premier et dudit deuxième dispositif. Cette manière de procéder présente en particulier l'avantage qu'il n'y a pas ou peu de frottement entre les gants et la courroie (ou les rouleaux) lors du transfert, ce qui évite aux doigts des gants de se déplacer, voire de sortir de l'emballage pendant le transfert.

Au moins un des premier et deuxième supports peut être rappelé élastiquement.

Il est avantageux que les gants soient froncés lorsqu'ils sont disposés sur les supports. A cet effet, on associe à chaque support un gabarit de fronçage de largeur inférieure à celle des gants de manière à permettre leur fronçage.

Selon un mode de réalisation particulièrement avantageux, le procédé peut être caractérisé en ce que, lors de l'étape b), la pièce de sabrage est guidée par un gabarit, par exemple un dit gabarit de fronçage, de manière à venir en appui sur la première région des gants qui est au moins en partie constituée par les doigts des gants, pour en chasser au moins partiellement l'air. Ledit appui est de préférence élastique, par exemple en rappelant élastiquement le premier support et/ou ledit gabarit.

Le gabarit peut présenter un élément de guidage tel que des rainures de guidage permettant d'introduire la pièce de sabrage dans le gabarit. De préférence, les rainures sont orientées selon la direction de transfert dudit ensemble lors de l'étape d), de sorte que la direction d'introduction de la pièce de sabrage et la direction de transfert sont parallèles ou confondues.

Lors de l'étape c), ledit déplacement peut avantageusement s'effectuer en déplaçant un des supports, par exemple le premier support, parallèlement à lui-même.

Le procédé peut être caractérisé en ce que, après l'étape d), ledit ensemble constitué des gants pliés et de la pièce de sabrage est introduit dans une cartonnette repliée autour d'une extrémité dudit ensemble.

Le poste d'emballage peut présenter au moins un dispositif à courroie ou à rouleaux.

Arès l'étape d), le procédé peut comporter une étape e) au cours de laquelle ledit ensemble est mis sous film dans le poste d'emballage, de préférence en introduisant ledit ensemble entre deux films superposés.

Le procédé peut être caractérisé en ce qu'il comporte, après l'étape e), une étape f) au cours de laquelle l'ensemble sous film est soumis à une soudure périmétrique.

De préférence, ledit film est thermorétractable et ladite soudure périmétrique est réalisée à une distance suffisamment faible des contours de la pièce de sabrage pour que, après une étape g) de thermorétraction, ladite soudure périmétrique longe étroitement les bords extérieurs de la pièce de sabrage. Ceci présente également l'avantage de permettre une manipulation aisée de l'ensemble sous film avant thermorétraction, sans que les doigts des gants ne se déplacent.

L'invention concerne également un dispositif de conditionnement de gants comportant au moins une paire de gants pliés autour d'une pièce de sabrage et disposés avec éventuellement une cartonnette dans un film d'emballage plastique scellé par soudure, caractérisé en ce que ledit emballage est un film thermorétracté présentant une soudure périmétrique qui longe étroitement les bords extérieurs de la pièce de sabrage.

D'autres caractéristiques et avantages apparaîtront mieux à la lecture de la description qui va suivre, donnée à titre d'exemple non limitatif, en liaison avec les dessins ci-annexés, dans lesquels :
- les figures 1 à 3 illustrent séquentiellement les étapes a) à d) du procédé selon l'invention, selon une mise en oeuvre préférée de celui-ci ;
- la figure 4 représente un ensemble de conditionnement pour la mise en oeuvre du procédé selon la présente invention ;
- les figures 5a et 5b représentent respectivement en vue de dessus et en vue de profil une pièce de sabrage utilisable selon l'invention ;
- et les figure 6a et 6b représentent un mode de réalisation préféré d'un dispositif de conditionnement selon la présente invention, respectivement avant et après une étape de thermorétraction.

Le procédé selon l'invention sera maintenant décrit en se reportant plus particulièrement aux figures 1 à 3.

Comme représenté à la fiqures 1, les gants 30 sont déposés à plat, paume vers le haut, dans un gabarit comportant deux pièces 51 et 54 disposées côte à côte. La largeur de l'espace intérieur que délimitent les pièces 51 et 54 est légèrement inférieure à celle des gants 30, de manière à assurer leur fronçage. Le fond du gabarit est composé de deux jeux de courroie successifs 1 et 2. Le premier jeu de courroie 1 est monté sur des ressorts 3 permettant d'assurer la compression d'une partie des gants, en particulier la région des doigts 32, qui repose sur la courroie 1. Cette compression est obtenue à l'aide d'un sabre 10 dont les bords longitudinaux 12 sont introduits manuellement dans des rainures 52 de la pièce de gabarit 51. La pièce de sabrage ou sabre 10 est légèrement plus large que les gants 30 froncés par les pièces de gabarit 51 et 54. Le transfert du premier jeu de courroie 1 sur le deuxième jeu de courroie 2 assure le repli de la manchette 35 autour d'une ligne de pliage 36 située le long du bord latéral 15 du sabre 10.

Comme le montre la figure 1, la pièce de gabarit 51 est déplacée verticalement à l'aide d'un vérin 5 comportant une tige de vérin 5'. La rétraction de la tige de vérin 5' entraîne la mise en compression des ressorts 3, ce qui permet au sabre 10 engagé dans les rainures 52 de venir appuyer sur les gants 30 de manière à expulser l'air contenu dans les gants. Ceci est représenté à la figure 2.

Au cours de l'étape représentée à la figure 3, la pièce de gabarit 51 est translatée sous le second train de courroie 2, et la manchette 35 achève de se replier sur le dos du sabre 10. La manchette 35 repose alors sur le cadre 17 ajouré en 18 qui occupe la partie centrale de la pièce 10. Cette partie centrale est, dans l'exemple représenté aux figures 5a et 5b, constituée par un cadre 17 en forme de X qui est bordé par un contour 14, le contour 14 et le cadre 17 ayant une épaisseur inférieure à celle des bords 12.

On remarquera que le deuxième train de courroie 2 est rappelé par un ressort 4 qui peut se déplacer verticalement librement dans l'espace intérieur de fronçage laissé libre par la pièce de gabarit 54.

Comme le montrent également les figures 1 à 3, la pièce de gabarit 51 et le vérin 5 sont portés par un coulisseau 7 mobile en translation horizontale le long d'un axe 8 et qui est actionné par un dispositif d'actionnement 9.

Sur la figure 3, est représentée une cartonnette 20 présentant au moins une ligne de pliage 21 et des bords 22 et qui est dépilée automatiquement, pliée et insérée dans la trajectoire de l'ensemble constitué par les gants 30 et le sabre 10 pendant le transfert dans le dispositif de filmage, qui peut être réalisé à l'aide d'un poussoir 55. Cependant, il est préféré d'utiliser les deux trains de courroie superposés 1 et 2 pour transférer l'ensemble 10,30 vers le dispositif de filmage. En effet, ceci permet d'éviter tout frottement pendant le transfert et donc de conserver les gants en position par rapport au sabre qui, pendant le transfert, coulisse parallèlement à lui-même dans les rainures 52 du gabarit 51 en position abaissée.

Lors du transfert effectué par le dispositif 55 ou de préférence par les courroies 1 et 2, l'ensemble constitué par la pièce de sabrage 10 et les gants 30 pliés entraîne la cartonnette 20 et le film 60.

On se reportera maintenant à la figure 4 dans laquelle est représenté un mode de réalisation préféré du poste d'emballage dans lequel est réalisé le filmage de l'ensemble. Selon cette figure, le filmage est réalisé à partir de deux films superposés 63 et 64 fournis par deux bobines 61 et 62 et entre lesquelles est introduit l'ensemble 10,30. A cet effet, le film passe autour de deux axes 65 et 66 autour desquels la cartonnette 20 vient se replier autour de l'ensemble tout en entraînant le film par action simultanée sur deux trains de courroie superposés 67 et 68. Au niveau du poste de soudage 70, le pack est maintenu dans les deux trains de courroie 67 et 68.

L'opération de soudage est effectuée en faisant descendre le contre-appui 71 de soudage supérieur et en faisant monter le bloc de soudage inférieur 72 qui entraîne un presseur de film. Au cours de cette opération de soudure, est réalisée une soudure périphérique 41 située à une certaine distance des bords externes du sabre 10, par exemple 5 mm, de manière à permettre ensuite par thermorétraction un emballage approprié des gants.

L'emballage sous film 40 est représenté avant thermorétraction à la figure 6a et après thermorétraction à la figure 6b. On voit à la figure 6b que la ligne de thermosoudure 42 longe après thermorétraction le contour externe et en particulier les bords 12 et 15 ainsi que la portion d'anneau 16 de la pièce de sabrage 10.

On effectue après soudage une évacuation des chutes de film par exemple en bobinant celles-ci sur un bobinot après quoi on ouvre l'ensemble constitué par le contre-appui 71 et le bloc de soudage inférieur 72, on déplace vers le haut les courroies 67 et on motorise le train de courroie 68 pour évacuer le pack vers un tunnel de rétraction à la sortie duquel les packs sous film sont mis en caisse.

La soudure périphérique 41 du film est réalisé par un outil de forme qui longe au plus près la forme du sabre qui est équipé de presse-flans assurant le maintien en contact des deux épaisseurs de film pendant le soudage. Pendant cette opération, le film est découpé et soudé autour de l'ouverture 16 qui permet de placer les packs sous film sur les présentoirs dans les magasins.

Après thermorétraction, le film est tendu et plaqué contre les gants 30 et la pièce de sabrage 10.

Le cadre 17 ayant préférentiellement une épaisseur inférieure à celle des bords 12, il est ainsi possible d'obtenir un emballage plat et rigide d'aspect attrayant et qui occupe un espace minimal sur les rayons d'un magasin.

## Revendications

1. Procédé de conditionnement de gants, comportant les étapes suivantes :
a) poser des gants (30) à plat sur un premier (1) et un deuxième (2) supports espacés l'un de l'autre de sorte qu'une première région des gants (30) repose sur le premier support (1) et qu'une deuxième région des gants (30) repose sur le deuxième support (2) ;
b) disposer sur la première région des gants (30) une pièce de sabrage (10) ;
c) déplacer le premier (1) et le deuxième (2) supports l'un par rapport à l'autre de manière à poser le deuxième support (2) sur le premier support (1) tout en pliant les gants en deux autour d'une extrémité (15) de la pièce de sabrage (10) ;
d) transférer l'ensemble constitué des gants pliés (30) et de la pièce de sabrage (10) vers un poste d'emballage (70).

2. Procédé selon la revendication 1, **caractérisé en ce qu'**au moins un des premier (1) et deuxième (2) supports est un dispositif à courroie ou à rouleaux.

3. Procédé selon la revendication 2, **caractérisé en ce qu'**au moins un dit dispositif à courroie (1,2) ou à rouleaux présente une face supérieure et une face inférieure d'entraînement.

4. Procédé selon l'une des revendications 1 à 3, **caractérisé en ce que** ledit transfert s'effectue en poussant ledit ensemble vers le poste d'emballage (70).

5. Procédé selon une des revendications 2 ou 3, **caractérisé en ce que** le premier (1) et le deuxième (2) supports sont des dispositifs à courroie ou à rouleaux, **en ce que**, lors de l'étape c), les gants et la pièce de sabrage sont pincés entre les deux dispositifs à courroie ou à rouleaux, et **en ce que**, lors de l'étape d), ledit transfert est effectué en mettant en mouvement les courroies et/ou les rouleaux du premier (1) et du deuxième (2) dispositifs à courroie ou à rouleaux.

6. Procédé selon une des revendications précédentes, **caractérisé en ce qu'**au moins un des premier (1) et deuxième (2) supports est rappelé élastiquement.

7. Procédé selon une des revendications 1 à 5, **caractérisé en ce que**, au moins lors de l'étape b), la pièce de sabrage (10) est guidée par une pièce de gabarit (51) de manière à venir en appui sur la première région des gants qui est constituée par au moins les doigts (32) des gants (30) pour en chasser au moins partiellement l'air.

8. Procédé selon la revendication 7, **caractérisé en ce que** ledit appui est élastique.

9. Procédé selon la revendication 8, **caractérisé en ce qu'**au moins le premier support (1) est rappelé élastiquement (3), de manière à permettre un dit appui élastique.

10. Procédé selon une des revendications 8 ou 9, **caractérisé en ce que** ledit gabarit (51) est rappelé élastiquement de manière à permettre un dit appui élastique.

11. Procédé selon une des revendications 7 à 10, **caractérisé en ce que** le gabarit (51) présente un élément de guidage tel que des rainures de guidage (52) permettant d'introduire la pièce de sabrage (10) dans le gabarit (51 ).

12. Procédé selon la revendications 11, **caractérisé en ce que** les rainures (52) sont orientées selon la direction de transfert dudit ensemble lors de l'étape d), de sorte que la direction d'introduction de la pièce de sabrage (10) et la direction de transfert sont parallèles ou confondues.

13. Procédé selon une des revendications précédentes, **caractérisé en ce,** lors de l'étape c), ledit déplacement est réalisé en déplaçant un desdits supports (1,2) parallèlement à lui-même.

14. Procédé selon une des revendications précédentes. **caractérisé en ce que** les gants (30) disposés sur le premier (1) et le deuxième (2) supports sont froncés par un gabarit de fronçage (51,54) de largeur inférieure à celle des gants (30).

15. Procédé selon une des revendications précédentes, **caractérisé en ce que**, après l'étape d), ledit ensemble constitué des gants pliés (30) et de la pièce de sabrage (10) est introduit dans une cartonnette (20) repliée autour d'une extrémité (36) dudit ensemble.

16. Procédé selon une des revendications précédentes, **caractérisé en ce que** le poste d'emballage présente au moins un dispositif à courroie (67,68) ou à rouleaux.

17. Procédé selon une des revendications précédentes, **caractérisé en ce qu'**il comporte après l'étape d), une étape e) au cours de laquelle ledit ensemble est mis sous film (60,63,64) dans le poste d'emballage (70).

18. Procédé selon la revendication 17, **caractérisé en ce que** ladite mise sous film s'effectue en introduisant ledit ensemble entre deux films superposés (63,64).

19. Procédé selon une des revendications 17 ou 18, **caractérisé en ce qu'**il comporte, après l'étape e), une étape f) au cours de laquelle l'ensemble sous film est soumis à une soudure périmétrique (41).

20. Procédé selon la revendication 19, **caractérisé en ce que** le film (63,64) est thermorétractable et **en ce que** ladite soudure périmétrique (41) est réalisée à une distance suffisamment faible des bords externes (11,12,15) de la pièce de sabrage (10) pour que, après une étape g) de thermorétraction, ladite soudure périmétrique (42) longe étroitement les bords extérieurs de la pièce de sabrage (10).

21. Procédé selon une des revendications 19 ou 20, **caractérisé en ce que**, lors de l'étape (f), le film est découpé et soudé autour d'une ouverture (16) de la pièce de sabrage (10) pour permettre de placer l'ensemble sous film sur un présentoir de magasin.

22. Dispositif de conditionnement de gants qui comporte au moins une paire de gants (30) pliés autour d'une pièce de sabrage (10) et disposés avec éventuellement une cartonnette dans un film d'emballage plastique (40) scellé par soudure, **caractérisé en ce que** ledit emballage (40) est un film (62,63) thermorétracté présentant une soudure périmétrique (42) qui longe étroitement les bords extérieurs (11,12,15) de la pièce de sabrage (10).

## Patentansprüche

1. Verfahren zum Verpacken von Handschuhen, umfassend die folgenden Schritte:
a) Legen der Handschuhe (30) flach auf einen ersten (1) und einen zweiten (2) Träger bzw. Halter voneinander in der Weise beabstandet, dass ein erster Bereich der Handschuhe (30) auf dem ersten Träger bzw. Halter (1) ruht und dass ein zweiter Bereich der Handschuhe (30) auf dem zweiten Träger bzw. Halter (2) ruht;
b) Anordnen eines säbelförmigen Teils (10) bzw. Einlegungs- bzw. Zwischenlage- bzw. Verkürzungsteils (10) auf dem ersten Bereich der Handschuhe (30);
c) Verlagern des ersten (1) und des zweiten (2) Trägers bzw. Halters mit Bezug aufeinander in der Weise, dass der zweite Träger bzw. Halter (2) auf dem ersten Träger bzw. Halter (1) gelegt bzw. angeordnet wird, während die Handschuhe um das eine Ende (15) des säbelförmigen Teils (10) bzw. Einlegungs- bzw. Zwischenlage- bzw. Verkürzungsteils (10) verdoppelnd gefaltet werden;
d) Überführen der von den gefalteten Handschuhen (30) und dem säbelförmigen Teil (10) bzw. Einlegungs- bzw. Zwischenlage- bzw. Verkürzungsteil (10) gebildeten Gesamtheit nach einer Verpackungsstelle (70) zu.

2. Verfahren gemäß dem Anspruch 1, **dadurch gekennzeichnet, dass** wenigstens einer von dem ersten (1) und zweiten (2) Träger bzw. Halter eine Einrichtung mit Band bzw. Riemen oder mit Walzen bzw. Rollen ist.

3. Verfahren gemäß dem Anspruch 2, **dadurch gekennzeichnet, dass** wenigstens eine der genannten Einrichtungen mit Band bzw. Riemen (1, 2) oder mit Walzen bzw. Rollen eine obere und eine untere Antriebsseite aufweist.

4. Verfahren gemäß einem der Ansprüche 1 bis 3, **dadurch gekennzeichnet, dass** das Überführen dadurch ausgeführt wird, dass man die genannte Gesamtheit nach der Verpakkungsstelle (70) zu antreibt bzw. schiebt.

5. Verfahren gemäß einem der Ansprüche 2 oder 3, **dadurch gekennzeichnet, dass** der erste (1) und der zweite (2) Träger bzw. Halter Einrichtungen mit Band bzw. Riemen oder mit Walzen bzw. Rollen sind, und dass die Handschuhe und das säbelförmige Teil bzw. Einlegungs- bzw. Zwischenlage- bzw. Verkürzungsteil während des Schritts c) zwischen den beiden Einrichtungen mit Band bzw. Riemen oder mit Walzen bzw. Rollen eingeklemmt werden, und dass während des Schritts d) das Überführen dadurch ausgeführt wird, dass man die Riemen bzw. Bänder und/oder die Walzen bzw. Rollen der ersten (1) und der zweiten (2) Einrichtung mit Band bzw. Riemen oder mit Walzen bzw. Rollen in Bewegung setzt.

6. Verfahren gemäß einem der vorhergehenden Ansprüche, **dadurch gekennzeichnet, dass** wenigstens einer von dem ersten (1) und zweiten (2) Träger bzw. Halter elastisch zurückgeholt wird.

7. Verfahren gemäß einem der Ansprüche 1 bis 5, **dadurch gekennzeichnet, dass** wenigstens während des Schritts b) das säbelförmige Teil (10) bzw. Einlegungs- bzw. Zwischenlage- bzw. Verkürzungsteil (10) durch ein Umriss- bzw. Schablonenteil (51) in der Weise geführt wird, dass es in Auflage auf den ersten Bereich der Handschuhe kommt, der wenigstens von den Fingern (32) der Handschuhe (30) gebildet ist, um daraus wenigstens teilweise die Luft herauszutreiben.

8. Verfahren gemäß dem Anspruch 7, **dadurch gekennzeichnet, dass** die Auflage elastisch ist.

9. Verfahren gemäß dem Anspruch 8, **dadurch gekennzeichnet, dass** wenigstens der erste Träger bzw. Halter (1) in der Weise elastisch (3) zurückgeholt wird, dass eine genannte elastische Auflage ermöglicht wird.

10. Verfahren gemäß einem der Ansprüche 8 oder 9, **dadurch gekennzeichnet, dass** der genannte Umriss bzw. die genannte Schablone (51) in der Weise elastisch zurückgeholt wird, dass eine genannte elastische Auflage ermöglicht wird.

11. Verfahren gemäß einem der Ansprüche 7 bis 10, **dadurch gekennzeichnet, dass** der Umriss bzw. die Schablone (51) ein Element der Führung der Art aufweist, wie zum Beispiel Führungsnuten (52), die das Einführen des säbelförmigen Teils (10) bzw. Einlegungs- bzw. Zwischenlage- bzw. Verkürzungsteils (10) in den Umriss bzw. die Schablone (51) gestatten.

12. Verfahren gemäß dem Anspruch 11, **dadurch gekennzeichnet, dass** die Nuten (52) gemäß der Richtung des überführens der genannten Gesamtheit während des Schritts d) in der Weise ausgerichtet sind, dass die Richtung des Einführens des säbelförmigen Teils (10) bzw. Einlegungs- bzw. Zwischenlage- bzw. Verkürzungsteils (10) und die Richtung des Überführens parallel oder zusammen verlaufend sind.

13. Verfahren gemäß einem der vorhergehenden Ansprüche, **dadurch gekennzeichnet, dass** die genannte Verlagerung während des Schritts c) dadurch realisiert wird, dass man einen der Träger bzw. Halter (1, 2) parallel zu sich selber verlagert.

14. Verfahren gemäß einem der vorhergehenden Ansprüche, **dadurch gekennzeichnet, dass** die Handschuhe (30), die auf dem ersten (1) und dem zweiten (2) Träger bzw. Halter angeordnet sind, durch eine Zusammenballungs- bzw. Schrumpfungslehre bzw. -schablone (51, 54) von einer Breite, die kleiner als jene der Handschuhe (30) ist, geschrumpft bzw. zusammengeballt werden.

15. Verfahren gemäß einem der vorhergehenden Ansprüche, **dadurch gekennzeichnet, dass** nach dem Schritt d) die Gesamtheit, die von den gefalteten Handschuhen (30) und dem säbelförmigen Teil (10) bzw. Einlegungs- bzw. Zwischenlage- bzw. Verkürzungsteil (10) gebildet ist, in eine Kartonierung (20) eingeführt wird, die um ein Ende (36) der Gesamtheit herum- bzw. zusammengefaltet wird.

16. Verfahren gemäß einem der vorhergehenden Ansprüche, **dadurch gekennzeichnet, dass** die Verpackungsstelle wenigstens eine Einrichtung mit Band bzw. Riemen (67, 68) oder mit Walzen bzw. Rollen aufweist.

17. Verfahren gemäß einem der vorhergehenden Ansprüche, **dadurch gekennzeichnet, dass** es nach dem Schritt d) einen Schritt e) umfasst, in dessen Verlauf die genannte Gesamtheit in der Verpackungsstelle (70) unter Film (60, 63, 64) eingefügt wird.

18. Verfahren gemäß dem Anspruch 17, **dadurch gekennzeichnet, dass** das Einfügen unter Film dadurch bewirkt wird, dass man die Gesamtheit zwischen zwei übereinander liegende Filme (63, 64) einführt.

19. Verfahren gemäß einem der Ansprüche 17 oder 18, **dadurch gekennzeichnet, dass** es nach dem Schritt e) einen Schritt f) umfasst, in dessen Verlauf die Gesamtheit unter Film einer Umfangsschweißung (41) unterworfen wird.

20. Verfahren gemäß dem Anspruch 19, **dadurch gekennzeichnet, dass** der Film (63, 64) wärmeschrumpfbar ist und dass die Umfangsschweißung (41) in einer genügend geringen Entfernung von den äußeren Rändern (11, 12, 15) des säbelförmigen Teils (10) bzw. Einlegungs- bzw. Zwischenlage- bzw. Verkürzungsteils (10) ausgeführt wird, dass nach einem Schritt g) der Wärmeschrumpfung die Umfangsschweißung (42) eng bzw. genau an den äußeren Rändern des Einlegungs- bzw. Zwischenlageteils (10) entlang läuft.

21. Verfahren gemäß einem der Ansprüche 19 oder 20, **dadurch gekennzeichnet, dass** während des Schritts f) der Film ab- bzw. durchgeschnitten und um eine Öffnung (16) des säbelförmigen Teils (10) bzw. Einlegungs- bzw. Zwischenlage- bzw. Verkürzungsteils (10) herum verschweißt wird, um es zu ermöglichen, die Gesamtheit unter Film auf einer Präsentationsstelle bzw. -einrichtung eines Geschäfts zu platzieren.

22. Einrichtung von Verpackung von Handschuhen, die wenigstens ein Paar Handschuhe (30) hat, welche um ein säbelförmiges Teil (10) bzw. Einlegungs- bzw. Zwischenlage- bzw. Verkürzungsteil (10) gefaltet sind und eventuell mit einer Kartonierung in einem Kunststoffverpackungsfilm (40), die durch Schweißung dicht verschlossen ist, angeordnet sind, **dadurch gekennzeichnet, dass** die genannte Verpackung (40) ein wärmegeschrumpfter Film (62, 63) ist, der eine Umfangsschweißung (42) aufweist, welche an den äußeren Rändern (11, 12, 15) des säbelförmigen Teils (10) bzw. Einlegungs- bzw. Zwischenlage- bzw. Verkürzungsteils (10) eng bzw. genau entlang läuft.

## Claims

1. Method of packaging gloves, comprising the following steps:
a) placing gloves (30) flat on a first (1) and second (2) support spaced from one another so that a first area of the gloves (30) rests on the first support (1) and a second area of the gloves (30) rests on the second support (2);
b) placing a dividing component (10) on the first area of the gloves (30);
c) moving the first (1) and second (2) supports relative to one another so as to place the second support (2) on the first support (1) while folding the gloves in two around one end (15) of the dividing component (10) ;
d) transferring the assembly consisting of the folded gloves (30) and the dividing component (10) to a packaging station (70).

2. Method according to claim 1, **characterised in that** at least one of the first (1) and second (2) supports is a belt- or roller-type device.

3. Method according to claim 2, **characterised in that** at least one said belt- or roller-type device (1, 2) has an upper surface and a lower drive surface.

4. Method according to one of claims 1 to 3, **characterised in that** the transfer is carried out by pushing said assembly towards the packaging station (70) .

5. Method according to one of claims 2 or 3, **characterised in that** the first (1) and second (2) supports are belt- or roller-type devices, **in that** during step c) the gloves and the dividing component are pinched between the two belt- or roller-type devices and **in that** during step d) the transfer is carried out by moving the belts and/or rollers of the first (1) and second (2) belt- or roller-type devices.

6. Method according to one of the preceding claims, **characterised in that** at least one of the first (1) and second (2) supports is under elastic stress.

7. Method according to one of claims 1 to 5, **characterised in that**, at least during step b), the dividing component (10) is guided by a template member (51) so as to come to bear on the first area of the gloves which consists of at least the fingers (32) of the gloves (30) in order to at least partially expel the air from them.

8. Method according to claim 7, **characterised in that** this bearing action is resilient.

9. Method according to claim 8, **characterised in that** at least the first support (1) is under elastic stress (3) so as to allow said resilient bearing action.

10. Method according to claim 8 or 9, **characterised in that** the template (51) is under elastic stress so as to allow said resilient bearing action.

11. Method according to one of claims 7 to 10, **characterised in that** the template (51) has a guide element such that guide channels (52) can be used to insert the dividing component (10) in the template (51).

12. Method according to claim 11, **characterised in that** the channels (52) are oriented in the direction of transfer of said assembly during step d), so that the direction of insertion of the dividing component (10) and the direction of transfer are parallel or coincide.

13. Method according to one of the preceding claims, **characterised in that**, during step c), the movement is carried out by moving one of said supports (1, 2) parallel to itself.

14. Method according to one of the preceding claims, **characterised in that** the gloves (30) placed on the first (1) and second (2) supports are wrinkled by a wrinkling template (51, 54) which is narrower in width than the gloves (30).

15. Method according to one of the preceding claims, **characterised in that**, after step d), the assembly consisting of the folded gloves (30) and the dividing component (10) is placed in a small cardboard pack (20) folded around one end (36) of said assembly.

16. Method according to one of the preceding claims, **characterised in that** the packaging station has at least one belt- or roller-type device (67, 68).

17. Method according to one of the preceding claims, **characterised in that**, after step d), it comprises a step e) during which the assembly is covered with film (60, 63, 64) in the packaging station (70).

18. Method according to claim 17, **characterised in that** the film covering is carried out by inserting the assembly between two superimposed films (63, 64).

19. Method according to one of claims 17 or 18, **characterised in that** it comprises, after step e), a step f) during which the film-covered assembly is subjected to heat-sealing around its perimeter (41).

20. Method according to claim 19, **characterised in that** the film (63, 64) is heat-shrinkable and **in that** the heat-seal around its perimeter (41) is carried out at a sufficiently short spacing from the outer edges (11, 12,15) of the dividing component (10) to ensure that after a step g) of thermoshrinkage the perimeter heat seal (42) closely follows the outer edges of the dividing component (10).

21. Method according to one of claims 19 or 20, **characterised in that**, during step f), the film is cut and welded about an opening (16) in the dividing component (10) to enable the film-covered assembly to be placed on a shop display rack.

22. Apparatus for packaging gloves which comprises at least one pair of gloves (30) folded around a dividing component (10) and disposed, optionally with cardboard packaging, in a plastic packaging film (430) sealed by welding, **characterised in that** the packaging (40) is a heat-shrunk film (62, 63) having a perimeter heat seal (42) which closely follows the outer edges (11, 12, 15) of the dividing component (10).
